# FASCICULE DE BREVET EUROPEEN

(11) **EP 1 271 585 B1**
(45) Date de publication et mention de la délivrance du brevet: **26.09.2007**
(21) Numéro de dépôt: 02291480.8
(22) Date de dépôt: 13.06.2002
(51) Int. Cl.: H01H 11/00, H01H 9/28

(54) **Interrupteur à actionnement manuel.**
Handbetätigter Schalter
Manually-operated switch

(30) Priorité: 25.06.2001 FR 0108337
(43) Date de publication de la demande: 02.01.2003
(73) Titulaire: LEGRAND FRANCE, 87000 Limoges (FR); LEGRAND SNC, 87000 Limoges (FR)
(72) Inventeur: Meriguet, Marcel, 87920 Condat sur Vienne (FR); Grand, Philippe, 87220 Boisseuil (FR); Royer-Manoha, Olivier, 87100 Limoges (FR); Jacques, Stéphane, 87400 Saint Leonard de Noblat (FR)
(74) Mandataire: Santarelli

(56) Documents cités:
- DE-A- 19 627 691
- DE-A- 19 939 717
- DE-C- 4 300 313

## Description

La présente invention concerne de manière générale les interrupteurs pour la commande d'appareillages électriques.

Elle concerne plus particulièrement les interrupteurs sectionneurs basse tension à actionnement manuel.

Un interrupteur sectionneur permet de couper un circuit d'alimentation électrique à un certain niveau de charge électrique. Un tel circuit d'alimentation électrique peut, par exemple, être un circuit d'éclairage d'une grande surface ou d'une surface industrielle, ou encore un circuit d'alimentation d'une machine industrielle dont l'ampérage est élevé.

Cet interrupteur sectionneur est généralement situé dans un coffret ou une armoire d'alimentation électrique, en étant fixé sur un rail placé à l'intérieur du coffret ou de l'armoire.

Il peut être positionné en tête de coffret ou d'armoire ou en aval d'un autre interrupteur sectionneur plus important ou d'un disjoncteur.

En outre, en aval de cet interrupteur sectionneur, on peut également prévoir un autre interrupteur sectionneur de plus faible ampérage ou des répartiteurs reliés directement au circuit d'alimentation électrique.

De manière classique, un tel interrupteur comprend :
- un boîtier renfermant au moins un contact fixe et au moins un contact mobile,
- un dispositif d'actionnement pour déplacer chaque contact mobile entre deux positions, à savoir une position ouverte dans laquelle chaque contact mobile est écarté de chaque contact fixe et une position fermée dans laquelle chaque contact mobile est appliqué sur chaque contact fixe, ce dispositif d'actionnement comprenant une manette à la disposition de l'usager, montée en rotation sur un capot et liée à un arbre qui attaque un premier pignon situé sur le boîtier pour l'entraîner en rotation dans un sens de rotation déterminé, la manette et le capot présentant des appuis glissants complémentaires coopérant entre eux et comprenant des moyens pour limiter la course de la manette par deux positions extrêmes, à savoir une position 0 correspondant à ladite position ouverte de chaque contact mobile et une position 1 correspondant à ladite position fermée de chaque contact mobile, et
- un dispositif de verrouillage de la manette dans sa position 0, qui comprend une clenche présentant une extrémité interne et montée mobile sur ladite manette de façon à pouvoir occuper deux positions, à savoir une position rentrée dans laquelle elle laisse la manette libre de rotation et une position sortie dans laquelle elle est apte à être cadenassée et dans laquelle son extrémité interne est engagée dans un logement prévu à une extrémité de l'appui glissant du capot pour s'interposer entre ledit appui glissant et celui de ladite manette afin de bloquer cette dernière dans sa position 0.

Le dispositif d'actionnement de l'interrupteur peut être situé en façade du boîtier ou sur un côté latéral droit ou gauche de celui-ci.

L'invention concerne plus particulièrement un interrupteur comprenant un dispositif d'actionnement positionné sur un côté latéral droit ou gauche du boîtier.

Dans ce cas, le capot du dispositif d'actionnement de l'interrupteur peut être directement fixé sur son boîtier ou positionné à distance de celui-ci en étant monté sur une face extérieure d'une paroi de l'armoire ou du coffret dans lequel l'interrupteur est positionné, le dispositif d'actionnement étant alors raccordé fonctionnellement à l'interrupteur par l'intermédiaire d'un arbre de rappel qui attaque le premier pignon de l'interrupteur situé sur un côté latéral droit ou gauche du boîtier.

Le document "DE 19939717" décrit un interrupteur selon le préambule de la revendication 1.

Les interrupteurs précités déjà connus sont livrés avec leur dispositif d'actionnement positionné de manière définitive à droite ou à gauche de leur boîtier, les agencements du dispositif d'actionnement et du boîtier ne permettant en aucun cas à l'installateur de modifier en cours de montage le positionnement du dispositif d'actionnement par rapport au boîtier.

Afin de pallier l'inconvénient précité, la présente invention propose un nouvel interrupteur, tel que défini en introduction, caractérisé en ce que le boîtier, le dispositif d'actionnement et le dispositif de verrouillage comprennent des aménagements autorisant le positionnement du dispositif d'actionnement et du dispositif de verrouillage associé à droite ou à gauche du boîtier moyennant un retournement tête en haut tête en bas de ce dernier, de telle manière que l'usager conserve le même sens d'actionnement de ladite manette pour la faire passer de la positon 0 à la position 1 et inversement, lesdits aménagements comprenant :
- sur la façade du capot une partie détachable portant un marquage indiquant la position 0 et la position 1 de ladite manette, cette partie détachable pouvant être positionnée sur ledit capot selon deux positions en fonction du positionnement à droite ou à gauche du dispositif d'actionnement,
- un moyen de rotation prévu sur ledit côté latéral du boîtier qui, dans un des positionnements du dispositif d'actionnement à droite ou à gauche du boîtier, s'interpose entre l'arbre et le premier pignon pour que, quel que soit le positionnement du dispositif d'actionnement par rapport au boîtier, ledit premier pignon soit toujours entraîné dans le même sens de rotation déterminé, et
- un autre logement prévu à l'autre extrémité de l'appui glissant du capot et destiné à accueillir ladite extrémité interne de la clenche pour bloquer la manette dans sa positon extrême correspondante.

D'autres caractéristiques non limitatives et avantageuses de l'interrupteur conformes à l'invention sont les suivantes :
- il est prévu des moyens de comblement pour combler au moins un desdits logements prévus aux extrémités de l'appui glissant du capot de manière à autoriser le verrouillage de ladite manette seulement dans une de ses deux positions extrêmes 0 et 1.
- lesdits moyens de comblement comprennent au moins une vis vissée sur le capot ;
- le capot comporte, intérieurement, au droit d'au moins un desdits logements, une cheminée taraudée, et le fond dudit logement est défonçable de sorte que chaque vis est apte à être vissée dans ladite cheminée taraudée et à défoncer le fond dudit logement pour émerger du côté extérieur dudit capot en comblant ledit logement ;
- les moyens de comblement de chaque logement comprennent un téton sécable qui s'élève à l'intérieur dudit logement ;
- l'appui glissant du capot est constitué par une rampe courbe, et l'appui glissant complémentaire de ladite manette est un moyen de rainure également courbe et il est prévu, à chaque extrémité dudit moyen de rainure, une fenêtre dont un côté latéral est destiné à venir en butée contre une extrémité de ladite rampe courbe pour limiter la course de la manette ;
- ladite partie détachable est une plaque comportant des moyens de montage dans un logement de réception prévu sur le capot ;
- lesdits moyens de montage sont des moyens d'encliquetage ;
- le fond du logement de réception prévu sur le capot comprend une ouverture traversante, et ladite plaque porte, sur sa face interne tournée vers le capot, une languette apte à traverser ladite ouverture traversante, lors de l'encliquetage de ladite plaque sur le capot, pour émerger du côté intérieur du capot, cette languette formant une aide au désencliquetage de ladite plaque ;
- ladite partie détachable est une feuille autocollante rapportée sur la façade du capot ;
- ledit moyen de rotation prévu sur le boîtier est un deuxième pignon engrenant librement le premier pignon, les deux pignons tournant dans des sens de rotation inversés, ledit arbre attaquant l'un desdits pignons dans un des positionnements du dispositif d'actionnement par rapport au boîtier, et attaquant l'autre desdits pignons dans l'autre des positionnements du dispositif d'actionnement par rapport au boîtier ;
- la clenche comprend une extrémité externe agencée pour recevoir un cadenas, cette extrémité externe s'effaçant dans la manette dans la position rentrée de ladite clenche et émergeant à l'extérieur de ladite manette dans la position sortie de ladite clenche pour être accessible à l'usager et recevoir ledit cadenas ; et
- ladite manette passe de la positon 0 à la position 1 en étant actionnée dans le sens d'une montée, la position 0 étant une position basse de la manette et la position 1 étant une position haute de la manette.

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique en perspective d'un interrupteur selon l'invention comprenant un dispositif d'actionnement monté à droite de son boîtier ;
- la figure 2 est une vue en perspective schématique de l'interrupteur représenté sur la figure 1 retourné de manière à être positionné tête en bas et comportant le dispositif d'actionnement positionné à gauche du boîtier ;
- la figure 3 est une vue en perspective du dispositif d'actionnement et du dispositif de verrouillage associé de l'interrupteur représenté sur la figure 2 dans lequel la manette est positionnée en position 0 ;
- la figure 4 est une vue identique à celle de la figure 3, avec la manette du dispositif d'actionnement coupée longitudinalement pour laisser apparaître la clenche du dispositif de verrouillage en position sortie ;
- la figure 5 est une vue en perspective du dispositif d'actionnement de l'interrupteur représenté sur la figure 1, avec la manette positionnée en position 1 ;
- la figure 6 est une vue identique à celle de la figure 5, avec la manette coupée longitudinalement pour laisser apparaître la clenche du dispositif de verrouillage en position rentrée ;
- la figure 7 est une vue de l'intérieur du dispositif d'actionnement de l'interrupteur selon l'invention ;
- la figure 8 est une vue du dispositif d'actionnement de l'interrupteur conforme à l'invention, avec la partie détachable du capot retirée de celui-ci ;
- la figure 9 est une vue de détail partiellement coupée du capot du dispositif d'actionnement de l'interrupteur selon l'invention ; et
- la figure 10 est une vue du détail X de la figure 9.

Sur les figures 1 et 2, on a représenté un interrupteur, ici un interrupteur sectionneur à actionnement manuel.

Le fonctionnement électrique d'un interrupteur sectionneur étant bien connu en soi, et ne faisant pas, à proprement parler, partie de la présente invention, il ne sera pas décrit ici dans le détail.

Pour comprendre la présente invention, il suffit de dire que cet interrupteur comprend un boîtier 10 renfermant au moins un contact fixe et au moins un contact mobile (non représentés).

En l'occurrence, ce boîtier 10 renferme une pluralité de contacts fixes et une pluralité de contacts mobiles correspondants.

En outre, cet interrupteur comprend un dispositif d'actionnement 100 pour déplacer chaque contact mobile entre deux positions, à savoir une position ouverte dans laquelle chaque contact mobile est écarté de chaque contact fixe et une position fermée dans laquelle chaque contact mobile est appliqué sur chaque contact fixe.

Ce dispositif d'actionnement 100 comprend une manette 110 à la disposition de l'usager, montée à rotation sur un capot 120 positionné d'un côté du boîtier 10 et liée à un arbre 130 qui attaque directement ou indirectement un premier pignon 11 situé sur un côté latéral 12 du boîtier 10 pour l'entraîner en rotation dans un sens de rotation A déterminé.

Bien entendu, le premier pignon 11 prévu sur le côté latéral 12 du boîtier 10 est relié à l'intérieur du boîtier à un système de renvoi permettant d'actionner l'ensemble des contacts mobiles solidaires d'un support (non représenté) monté pivotant à l'intérieur du boîtier 10.

Comme le montrent plus particulièrement les figures 4 et 6, une partie interne 111 de la tête 110A de la manette 110 forme un tourillon qui est engagé dans une ouverture centrale 121 du capot 120 de manière à permettre la rotation de la manette 110 sur le capot 120.

Le guidage en rotation de la manette 110 sur le capot 120 est réalisé par la coopération d'une nervure bordant l'ouverture centrale 121 dudit capot 120 et d'une rainure correspondante prévue autour du tourillon 111.

En outre, comme le montrent les figures 4 et 6, la manette 110 et le capot 120 présentent des appuis glissants 112, 122 complémentaires coopérant entre eux et comprenant des moyens pour limiter la course de la manette 110 par deux positions extrêmes, à savoir une position 0 correspondant à ladite position ouverte de chaque contact mobile et une position 1 correspondant à ladite position fermée de chaque contact mobile.

Comme le montrent les différentes figures, selon l'exemple représenté, la manette 110 passe de la position 0 à la position 1 en étant actionnée dans le sens d'une montée, c'est-à-dire qu'en position 0 la manette 110 est orientée vers le bas (voir figures 2, 3 et 4) et, en position 1, la manette 110 est orientée vers le haut (voir figures 1, 5 et 6).

L'appui glissant 122 prévu sur le capot 120 est ici constitué par une rampe courbe. L'appui glissant 112 complémentaire de ladite manette 110 est un moyen de rainure également courbe prévu dans la tête 110A de la manette 110.

A chaque extrémité des moyens de rainure 112, il est prévu, dans la tête 110A de la manette 110, une fenêtre 113 dont la largeur correspond au débattement maximal de ladite manette.

Chaque fenêtre 113 comporte un côté latéral situé à l'extrémité des moyens de rainure 112 et un autre côté latéral 114 opposé qui est destiné à venir en butée contre une extrémité de la rampe courbe 122 de manière à limiter la course à rotation de ladite manette 110.

La mise en butée des côtés latéraux 114 des deux fenêtres 113 correspond aux positions extrêmes de la manette 110, à savoir la position 1 et la position 0.

L'interrupteur selon l'invention comporte par ailleurs un dispositif de verrouillage 200 qui apparaît clairement sur les figures 3 à 6. Ce dispositif de verrouillage 200 est associé au dispositif d'actionnement 100 pour bloquer la manette 110 au moins dans sa position 0.

Ce dispositif de verrouillage 200 comprend une clenche 210, qui se présente sous la forme d'une plaquette allongée, et qui comporte une extrémité interne 211 ainsi qu'une extrémité externe 212. Cette clenche 210 est montée mobile en rotation par une goupille 213 sur la manette 110 de façon à pouvoir occuper deux positions, à savoir une position rentrée (voir figures 5 et 6) dans laquelle elle laisse la manette 110 libre de rotation sur le capot 120, et une position sortie (voir figures 3 et 4) dans laquelle elle est apte à être cadenassée et dans laquelle l'extrémité interne 211 de la clenche 210 est engagée dans un logement 123 prévu à une extrémité de l'appui glissant 122 du capot 120 pour s'interposer entre ledit appui glissant 122 et celui 112 de la manette 110 afin de bloquer cette dernière dans sa position 0 (voir figures 3 et 4).

Ici, comme le montrent les figures 4, 6 et 9, le logement 123 est formé par un décrochement prévu à l'extrémité de la rampe courbe 122.

Le passage de la position sortie à la position rentrée de la clenche 210 est réalisé par un appui manuel sur l'extrémité externe 212 de ladite clenche 210 en serrant le manche 110B de la manette 110.

Il est prévu également des moyens élastiques de rappel non représentés pour que, lorsque l'usager relâche l'appui manuel exercé sur la clenche 210, celle-ci ait tendance à revenir automatiquement dans sa position sortie avec son extrémité externe 212 accessible audit usager.

Selon l'exemple représenté, l'extrémité externe 212 de la clenche 210 est agencée pour recevoir un cadenas (non représenté), cette extrémité externe 212 s'effaçant dans la manette 110 dans la position rentrée de ladite clenche 210 et émergeant à l'extérieur de la manette 110 dans la position sortie de ladite clenche 210 pour être accessible à l'usager et recevoir ledit cadenas. A cet effet, cette extrémité externe 212 comporte un orifice de forme oblongue.

Avantageusement, le boîtier 10, le dispositif d'actionnement 100 et le dispositif de verrouillage 200 de l'interrupteur représenté sur les figures 1 et 2, comprennent des aménagements autorisant le positionnement du dispositif d'actionnement 100 et du dispositif de verrouillage 200 associé à droite (voir figure 1) ou à gauche (voir figure 2) du boîtier 10.

Selon l'exemple représenté sur les figures 1 et 2, ici, le dispositif d'actionnement 100 et le dispositif de verrouillage 200 associé sont positionnés à distance du boîtier 10 de l'interrupteur en étant fixés sur une paroi P1 ou P2 constituant une paroi d'une armoire électrique ou d'un coffret à l'intérieur duquel est placé le boîtier 10 de l'interrupteur. De cette manière, l'utilisateur peut actionner l'interrupteur sans devoir ouvrir l'armoire électrique ou le coffret.

Bien entendu, selon une variante non représentée, on pourrait prévoir que le capot 120 du dispositif d'actionnement 100 soit directement fixé sur le côté latéral 12 du boîtier 10, mais, dans ce cas, pour pouvoir actionner l'interrupteur, l'utilisateur doit ouvrir le coffret ou l'armoire électrique à l'intérieur duquel il est monté.

La fixation du capot 120 sur la paroi P1 ou sur la paroi P2 est réalisée ici par vissage, au travers d'orifices 120B prévus sur une paroi latérale 120A du capot 120. Bien entendu, on pourrait prévoir tout autre moyen de fixation du capot 120 sur les parois P1 et P2 tel qu'une fixation par rivetage par exemple.

Selon l'invention, lesdits aménagements prévus dans le boîtier 10, le dispositif d'actionnement 100 et le dispositif de verrouillage 200, impliquent que, pour passer d'un positionnement du dispositif d'actionnement 100 et du dispositif de verrouillage 200 associé à droite du boîtier 10, à un positionnement de ceux-ci à gauche du boîtier 10, le boîtier 10 soit retourné tête en haut tête en bas, selon une rotation matérialisée par la flèche R représentée sur la figure 1.

De cette manière, le côté latéral 12 du boîtier 10, situé à droite sur la figure 1 et comprenant le premier pignon 11, se trouve, sur la figure 2, situé à gauche.

Ces aménagements, prévus sur les différentes pièces de l'interrupteur représenté, sont tels que l'usager ou l'utilisateur conserve bien entendu le même sens d'actionnement de la manette 110 pour la faire passer de la position 0 à la position 1 et inversement, ici du bas vers le haut ou du haut vers le bas, comme décrit précédemment.

Lesdits aménagements comprennent un moyen de rotation 13 prévu sur le côté latéral 12 du boîtier 10 qui, dans un des positionnements du dispositif d'actionnement 100 ici à gauche du boîtier 10 (voir figure 2), s'interpose entre l'arbre 130 du dispositif d'actionnement 100 et le premier pignon 11, de sorte que ce dernier est attaqué indirectement par l'arbre 130 pour être entraîné dans le même sens de rotation A déterminé.

Ainsi, quel que soit le positionnement du dispositif d'actionnement 100 par rapport au boîtier 10 de l'interrupteur, ledit premier pignon 11 est toujours entraîné dans le même sens de rotation A déterminé.

Selon le mode de réalisation préférentiel représenté sur les figures 1 et 2, ce moyen de rotation est un deuxième pignon 13, identique au premier pignon 11, engrenant librement le premier pignon 11, et présentant un sens de rotation B inversé par rapport au sens de rotation A, l'arbre 130 du dispositif d'actionnement 100 attaquant directement le premier pignon 11 lorsqu'il est positionné à droite du boîtier 10 et attaquant ce premier pignon 11 par le biais du deuxième pignon 13 du boîtier lorsqu'il est positionné à gauche de ce dernier.

Ainsi, lorsque le dispositif d'actionnement 100 est positionné à droite du boîtier 10, comme cela est représenté sur la figure 1, pour passer de la position 0 à la position 1 de la manette 110, l'utilisateur fait monter ladite manette 110 de sorte que l'arbre 130 entraîne le premier pignon 11 selon le sens de rotation A.

Lorsque le dispositif d'actionnement 100 est positionné à gauche du boîtier 10, comme cela est représenté plus particulièrement sur la figure 2, pour passer de la position 0 à la position 1, l'utilisateur actionne ladite manette 110 dans le sens de la montée, et l'arbre 130 est alors entraîné dans un sens inverse par rapport au sens d'entraînement dans le cas de la figure 1, toutefois il attaque le deuxième pignon 13 qui tourne dans le sens de rotation B et engrène le premier pignon 11 pour l'entraîner dans son sens de rotation A déterminé.

Il faut savoir que le premier pignon 11 est celui qui est relié aux moyens de renvoi permettant d'arriver jusqu'aux contacts mobiles.

En outre, lesdits aménagements comprennent, sur la façade du capot 120, une partie détachable 124 portant un marquage indiquant la position 0 et la position 1 de ladite manette 110, cette partie détachable 124 pouvant être positionnée sur ledit capot 120 selon deux positions en fonction du positionnement à droite ou à gauche du dispositif d'actionnement 100.

Comme le montre plus particulièrement la figure 8, selon le mode de réalisation préférentiel représenté, la partie détachable 124 est ici une plaque qui comporte des moyens de montage 124A, 124B dans un logement de réception 127 prévu en façade sur le capot 120.

Ici, cette plaque 124 présente une forme allongée portant à une extrémité le marquage 0 et à l'autre extrémité le marquage 1. Elle est réalisée par injection d'une matière plastique. A chacune de ses extrémités, elle comporte, en tant que moyens de montage, des pattes d'encliquetage 124A, 124B destinées à coopérer avec des pattes d'encliquetage 127A, 127B complémentaires prévues à l'extrémité du logement de réception 127 présentant une forme complémentaire de ladite plaque 124.

Au fond du logement de réception 127, il est prévu une ouverture traversante 127C se présentant sous la forme d'une fente en V. En outre, la plaque 124 porte, sur sa face interne tournée vers le capot 120, une languette 124C apte à traverser ladite ouverture traversante 127C, lors de l'encliquetage de ladite plaque 124 sur le capot 120, pour émerger du côté intérieur du capot (voir figure 7), cette languette 124C formant une aide au désencliquetage de ladite plaque 124.

En effet, lorsque l'utilisateur veut désencliqueter ladite plaque 124 pour la positionner de telle manière que le marquage 1 soit situé en haut du capot 120 et que le marquage 0 soit situé en bas du capot, quel que soit le positionnement du dispositif d'actionnement 100 par rapport au boîtier 10 (voir figures 1 et 2), il peut exercer une pression sur la languette 124C pour pousser vers l'extérieur ladite plaque 124 de telle sorte que les pattes d'encliquetage 124A, 124B sortent de leur coopération avec les pattes d'encliquetage 127A, 127B correspondantes prévues sur le capot.

Bien entendu, selon une variante de réalisation non représentée, on peut prévoir que la partie détachable 124 du capot comportant les marquages 1 et 0 soit une feuille autocollante rapportée sur la façade du capot 120.

En ce qui concerne maintenant les aménagements prévus sur le dispositif de verrouillage 200, ces aménagements sont tels que, quel que soit le positionnement du dispositif d'actionnement 100 par rapport au boîtier 10, c'est-à-dire à droite à ou gauche, la clenche 210 permet toujours de bloquer la manette 110 au moins dans sa position 0 correspondant à la position ouverte des contacts mobiles.

Pour ce faire, selon l'invention, il est prévu un autre logement 123 situé à l'autre extrémité de l'appui glissant 122 du capot 120, cet autre logement 123 étant également destiné à accueillir ladite extrémité interne 211 de la clenche 210 pour bloquer la manette 110 dans sa position extrême correspondante.

Ainsi, selon l'invention, à chaque extrémité de la rampe courbe 122 du capot 120, il est prévu un décrochement formant un logement 123 susceptible d'accueillir l'extrémité interne 211 de la clenche 210.

Avec cette disposition avantageuse des deux logements 123, l'utilisateur peut choisir de bloquer la manette 110 dans sa position 1 correspondant à la fermeture des contacts mobiles, et dans sa position 0 correspondant à l'ouverture des contacts mobiles.

En outre, selon l'invention, il est prévu des moyens de comblement pour combler au moins un desdits logements 123 prévus aux extrémités de l'appui glissant 122 du capot 120 de manière à, si l'utilisateur le souhaite, autoriser le verrouillage de la manette 110 seulement dans une des deux positions extrêmes 0 et 1 de la manette, et de manière conventionnelle la position 0.

Ces moyens de comblement comprennent ici une vis 140 vissée sur le capot 120 par l'arrière de celui-ci.

Pour ce faire, comme le montre la figure 7, le capot 120 comporte, intérieurement, au droit d'au moins un desdits logements 123, et ici au droit de chaque logement 123, une cheminée taraudée 125. Une des cheminées taraudées 125 est représentée dans le détail sur la figure 9. Cette cheminée taraudée 125 débouche sur le fond du logement 123 correspondant.

Le fond 126 dudit logement 123 est défonçable de sorte que chaque vis 140 est apte à être vissée dans ladite cheminée taraudée 125 correspondante et à défoncer le fond 126 dudit logement 123 pour émerger du côté extérieur dudit capot 120 en comblant le logement 123 correspondant.

Avantageusement, la vis 140 utilisée est une vis à téton long, et son extrémité en forme de téton 141 permet de combler le logement 123 correspondant, comme le montrent plus particulièrement les figures 4 et 3.

Bien entendu, selon une variante non représentée, on peut prévoir, comme moyens de comblement de chaque logement 123, un téton sécable qui s'élève à l'intérieur du logement et que l'utilisateur sectionne afin de dégager un des logements 123 en fonction de la position de la manette 110 qu'il souhaite pouvoir bloquer à l'aide du dispositif de verrouillage 200.

Ainsi, grâce à ces moyens de comblement, l'utilisateur peut également choisir de verrouiller la manette 110 dans une de ses deux positions extrêmes 1 et 0, ou dans aucune de ses deux positions 1 et 0. Pour ce faire, il introduit la vis 140 dans le logement 123 correspondant afin de le combler.

En particulier, si la position verrouillable est la position 0, lorsque le dispositif d'actionnement 100 est positionné à droite du boîtier 10 comme représenté sur la figure 1, lorsque le dispositif d'actionnement 100 est alors positionné à gauche du boîtier, sans modification de la part de l'utilisateur, la position verrouillable devient la position 1 du fait du retournement tête en haut tête en bas du dispositif d'actionnement 100.

Pour modifier la position verrouillable de la manette 110, il suffit alors que l'utilisateur dévisse la vis 140 introduite dans le logement 123 correspondant pour la revisser par l'arrière du capot à l'autre extrémité de la rampe courbe 122 du capot 120 pour combler l'autre logement 123 correspondant.

Ainsi, comme le montrent les figures 4 et 6, dans les deux positionnements du dispositif d'actionnement 100 à droite et à gauche du boîtier 10, l'utilisateur peut aménager le dispositif d'actionnement 100 et le dispositif de verrouillage 200 associé de manière que ce soit toujours le logement 123 correspondant à la position 1 de la manette 110 qui soit comblé pour empêcher l'extrémité interne 211 de la clenche 210 de s'y introduire et de bloquer la manette 100 dans cette position. Dans ce cas, ladite extrémité interne 211 de la clenche 210 vient en butée contre l'extrémité en forme de téton 141 de la vis 140 comblant ledit logement 123 correspondant.

En résumé, pour passer d'un positionnement du dispositif d'actionnement 100 et du dispositif de verrouillage 200 associé à droite du boîtier 10 à un positionnement à gauche du boîtier, comme cela est représenté sur les figures 1 et 2, il suffit que l'utilisateur retourne le boîtier 10 pour faire passer son côté latéral 12 d'une orientation à droite à une orientation à gauche, puis, il retourne également le dispositif d'actionnement 100 de manière que son arbre 130 puisse s'introduire dans le deuxième pignon 13 prévu sur le côté latéral 12 du boîtier 10.

Avant d'introduire l'arbre 130 dans le deuxième pignon 13 du boîtier 10 et de fixer le capot 120 sur le boîtier 10 ou sur la paroi P2, l'utilisateur détache la plaque 124 du capot 120 pour la retourner et la positionner tête en bas, de manière qu'elle présente en partie haute le marquage 1 et en partie basse le marquage 0 de manière identique à la plaque 124 représentée sur la figure 1.

Enfin, s'il le souhaite, l'utilisateur adapte le dispositif de verrouillage 200 de manière à ce que la position verrouillable de la manette 110 reste la position 0. Pour ce faire, il suffit qu'il dévisse la vis 140 comblant le logement 123 correspondant à la position 1 quand le dispositif d'actionnement 100 est positionné à droite du boîtier 10, pour la visser dans le logement 123 correspondant à la position 1 lorsque le dispositif d'actionnement 100 est placé à gauche du boîtier.

De cette manière, l'utilisateur retrouve une utilisation identique du dispositif d'actionnement qu'il soit positionné à droite ou à gauche du boîtier.

En particulier, on pourra prévoir que la partie détachable soit fixée par vissage ou tout autre moyen sur le capot du dispositif d'actionnement.

## Revendications

1. Interrupteur comprenant :
- un boîtier (10) renfermant au moins un contact fixe et au moins un contact mobile,
- un dispositif d'actionnement (100) pour déplacer chaque contact mobile entre deux positions, à savoir une position ouverte dans laquelle chaque contact mobile est écarté de chaque contact fixe et une position fermée dans laquelle chaque contact mobile est appliqué sur chaque contact fixe, ce dispositif d'actionnement (100) comprenant une manette (110) à la disposition de l'usager, montée à rotation sur un capot (120) positionné d'un côté du boîtier (10) et liée à un arbre (130) qui attaque un premier pignon (11) situé sur au moins un côté latéral (12) du boîtier (10) pour l'entraîner en rotation dans un sens de rotation déterminé, la manette (110) et le capot (120) présentant des appuis glissants (112, 122) complémentaires coopérant entre eux et comprenant des moyens pour limiter la course de la manette (110) par deux positions extrêmes, à savoir une position 0 correspondant à ladite position ouverte de chaque contact mobile et une position 1 correspondant à ladite position fermée de chaque contact mobile,
- un dispositif de verrouillage (200) de la manette dans sa position 0, qui comprend une clenche (210) présentant une extrémité interne (211) et montée mobile sur ladite manette (110) de façon à pouvoir occuper deux positions, à savoir une position rentrée dans laquelle elle laisse la manette (110) libre de rotation et une position sortie dans laquelle elle est apte à être cadenassée et dans laquelle son extrémité interne (211) est engagée dans un logement (123) prévu à une extrémité de l'appui glissant (122) du capot (120) pour s'interposer entre ledit appui glissant (122) et celui (112) de ladite manette (110) afin de bloquer cette dernière dans sa position 0,
**caractérisé en ce que** le boîtier (10), le dispositif d'actionnement (100) et le dispositif de verrouillage (200) comprennent des aménagements autorisant le positionnement du dispositif d'actionnement (100) et du dispositif de verrouillage (200) associé à droite ou à gauche du boîtier (10) moyennant un retournement tête en haut tête en bas de ce dernier, de telle manière que l'usager conserve le même sens d'actionnement de ladite manette (110) pour la faire passer de la positon 0 à la position 1 et inversement, lesdits aménagements comprenant :
- sur la façade du capot (120) une partie détachable (124) portant un marquage indiquant la position 0 et la position 1 de ladite manette (110), cette partie détachable (124) pouvant être positionnée sur ledit capot (120) selon deux positions en fonction du positionnement à droite ou à gauche du dispositif d'actionnement (100),
- un moyen de rotation (13) prévu sur ledit côté latéral (12) du boîtier (10) qui, dans un des positionnements du dispositif d'actionnement (100) à droite ou à gauche du boîtier (10), s'interpose entre l'arbre (130) et le premier pignon (11) pour que, quel que soit le positionnement du dispositif d'actionnement (100) par rapport au boîtier (10), ledit premier pignon (11) soit toujours entraîné dans le même sens de rotation déterminé, et
- un autre logement (123) prévu à l'autre extrémité de l'appui glissant (122) du capot (120) et destiné à accueillir ladite extrémité interne (211) de la clenche (210) pour bloquer la manette (110) dans sa positon extrême correspondante.

2. Interrupteur selon la revendication 1, **caractérisé en ce qu**'il est prévu des moyens de comblement pour combler au moins un desdits logements (123) prévus aux extrémités de l'appui glissant (122) du capot (120) de manière à autoriser le verrouillage de ladite manette (110) seulement dans une de ses deux positions extrêmes 0 et 1.

3. Interrupteur selon la revendication 2, **caractérisé en ce que** lesdits moyens de comblement comprennent au moins une vis (140) vissée sur le capot (120).

4. Interrupteur selon la revendication 3, **caractérisé en ce que** le capot (120) comporte, intérieurement, au droit d'au moins un desdits logements (123), une cheminée taraudée (125), et **en ce que** le fond (126) dudit logement (123) est défonçable de sorte que chaque vis (140) est apte à être vissée dans ladite cheminée taraudée (125) et à défoncer le fond (126) dudit logement (123) pour émerger du côté extérieur dudit capot en comblant ledit logement (123).

5. Interrupteur selon la revendication 2, **caractérisé en ce que** les moyens de comblement de chaque logement comprennent un téton sécable qui s'élève à l'intérieur dudit logement.

6. Interrupteur selon l'une des revendications 1 à 5, **caractérisé en ce que** l'appui glissant (122) du capot (120) est constitué par une rampe courbe, **en ce que** l'appui glissant (112) complémentaire de ladite manette (110) est un moyen de rainure également courbe, et **en ce qu'**il est prévu, à chaque extrémité dudit moyen de rainure (112), une fenêtre (113) dont un côté latéral (114) est destiné à venir en butée contre une extrémité de ladite rampe courbe (122) pour limiter la course de la manette (110).

7. Interrupteur selon l'une quelconques des revendications précédentes, **caractérisé en ce que** ladite partie détachable (124) est une plaque comportant des moyens de montage (124A, 124B) dans un logement de réception (127) prévu sur le capot (120).

8. Interrupteur selon la revendication 7, **caractérisé en ce que** lesdits moyens de montage (124A, 124B) sont des moyens d'encliquetage.

9. Interrupteur selon l'une des revendications 7 ou 8, **caractérisé en ce que** le fond du logement de réception (127) prévu sur le capot (120) comprend une ouverture traversante (127C), et ladite plaque (124) porte, sur sa face interne tournée vers le capot (120), une languette (124C) apte à traverser ladite ouverture traversante (127C), lors de l'encliquetage de ladite plaque (124) sur le capot (120), pour émerger du côté intérieur du capot, cette languette (124C) formant une aide au désencliquetage de ladite plaque (124).

10. interrupteur selon l'une des revendications 1 à 6, **caractérisé en ce que** ladite partie détachable est une feuille autocollante rapportée sur la façade du capot.

11. Interrupteur selon l'une quelconque des revendications précédentes, **caractérisé en ce que** ledit moyen de rotation prévu sur le boîtier est un deuxième pignon (13) engrenant librement le premier pignon (11), les deux pignons (11, 13) tournant dans des sens de rotation inversés, ledit arbre (130) attaquant l'un (11) desdits pignons dans un des positionnements du dispositif d'actionnement (100) par rapport au boîtier (10), et attaquant l'autre (13) desdits pignons dans l'autre des positionnements du dispositif d'actionnement (100) par rapport au boîtier (10).

12. Interrupteur selon l'une quelconque des revendications précédentes, **caractérisé en ce que** la clenche (210) comprend une extrémité externe (212) agencée pour recevoir un cadenas, cette extrémité externe (212) s'effaçant dans la manette (110) dans la position rentrée de ladite clenche (210) et émergeant à l'extérieur de ladite manette (110) dans la position sortie de ladite clenche pour être accessible à l'usager et recevoir ledit cadenas.

13. Interrupteur selon l'une quelconque des revendications précédentes, **caractérisé en ce que** ladite manette (110) passe de la positon 0 à la position 1 en étant actionnée dans le sens d'une montée, la position 0 étant une position basse de la manette (110) et la position 1 étant une position haute de la manette (110).

## Claims

1. A switch comprising:
- a casing (10) containing at least one fixed contact and at least one movable contact,
- an actuating device (100) for displacing each movable contact between two positions, namely an open position in which each movable contact is moved away from each fixed contact and a closed position in which each movable contact is applied against each fixed contact, said actuating device (100) comprising a handle (110) available to the user, mounted rotatably on a cover (120) positioned on one side of the casing (10), the handle being connected to a shaft (130) which engages a first pinion (11) disposed on at least one lateral side (12) of the casing (10) to drive it in rotation in a given direction of rotation, the handle (110) and the cap (120) having complementary sliding supports (112, 122) co-operating with each other and comprising means for limiting the travel of the handle (110) by two limit positions, namely a position 0 corresponding to said open position of each movable contact and a position 1 corresponding to said closed position of each movable contact, and
- a locking device (200) for locking the handle in its position 0, which comprises a latch (210) having an internal end (211) and mounted movably on said handle (110) in such a way that it can occupy two positions, namely a retracted position in which it leaves the handle (110) free to rotate and an extended position in which it is adapted to be fastened by a lock and in which its internal end (211) is engaged in a recess (123) provided at an end of the sliding support (122) of the cover (120) to be interposed between said sliding support (122) and that of said handle (110) in order to lock the latter in its position 0,
**characterised in that** the casing (10), the actuating device (100) and the locking device (200) comprise arrangements permitting positioning of the actuating device (100) and the associated locking device (200) to the right or the left of the casing (10) by means of turning the latter over upside down, in such a way that the user preserves the same direction of actuation of said handle (110) to move it from the position 0 to the position 1 and vice-versa, said arrangements comprising:
- on the front face of the cover (120) a detachable portion (124) carrying a marking indicating the position 0 and the position 1 of said handle (110), which detachable portion (124) can be positioned on said cover (120) in two positions in dependence on positioning of the actuating device (100) to the right or to the left,
- a rotation means (13) provided on said lateral side (12) of the casing (10) which, in one of the positions of the actuating device (100) to the left or to the right of the casing (10), is interposed between the shaft (130) and the first pinion (11) so that, irrespective of the positioning of the actuating device (100) with respect to the casing (10), said first pinion (11) is always driven in the same given direction of rotation, and
- another recess (123) provided at the other end of the sliding support (122) of the cover (120) and intended to receive said internal end (211) of the latch (210) to lock the handle (110) in its corresponding limit position.

2. A switch according to claim 1 **characterised in that** there are provided filling means for filling at least one of said recesses (123) provided at the ends of the sliding support (122) of the cover (120) so as to enable locking of said handle (110) only in one of its two limit positions 0 and 1.

3. A switch according to claim 2 **characterised in that** said filling means comprise at least one screw (140) screwed on to the cover (120).

4. A switch according to claim 3 **characterised in that** the cover (120) internally comprises a screwthreaded shaft (125) in line with at least one of said recesses (123) and that the bottom (126) of said recess (123) can be broken through so that each screw (140) is capable of being screwed into said screwthreaded shaft (125) and breaking through the bottom (126) of said recess (123) to emerge from the outward side of said cover to fill said recess (123).

5. A switch according to claim 2 **characterised in that** the means for filling each recess comprise a cuttable projection which rises in the interior of said recess.

6. A switch according to one of claims 1 to 5 **characterised in that** the sliding support (122) of the cover (120) is formed by a curved ramp, that the complementary sliding support (112) of said handle (110) is a groove means which is also curved, and that at each end of said groove means (112) there is provided a window (113) of which a lateral side (114) is intended to come into butting relationship against an end of said curved ramp (122) to limit the travel of said handle (110).

7. A switch according to any one of the preceding claims **characterised in that** said detachable portion (124) is a plate comprising means (124A, 124B) for mounting in a receiving recess (127) provided on the cover (120).

8. A switch according to claim 7 **characterised in that** said mounting means (124A, 124B) are latching means.

9. A switch according to one of claims 7 and 8 **characterised in that** the bottom of the receiving recess (127) provided on the cover (120) comprises a through opening (127C) and said plate (124) on its inward face which is towards the cover (120) carries a tongue portion (124C) capable of passing through said through opening (127C) upon latching engagement of said plate (124) on the cover (120) to emerge from the inward side of the cover, said tongue portion (124C) forming means for assisting with unlatching of said plate (124).

10. A switch according to one of claims 1 to 6 **characterised in that** said detachable portion is a self-adhesive sheet fitted on to the front face of the cover.

11. A switch according to any one of the preceding claims **characterised in that** said rotation means provided on the casing is a second pinion (13) freely meshing with the first pinion (11), the two pinions (11, 13) rotating in opposite directions of rotation, said shaft (130) engaging one (11) of said pinions in one of the positions of the actuating device (100) with respect to the casing (10) and engaging the other (13) of said pinions in the other of the positions of the actuating device (100) with respect to the casing (10).

12. A switch according to any one of the preceding claims **characterised in that** the latch (210) comprises an external end (212) arranged to receive a padlock, said external end (212) disappearing into the handle (110) in the retracted position of said latch (210) and emerging to the exterior of said handle (110) in the extended position of said latch to be accessible to the user and receive said padlock.

13. A switch according to any one of the preceding claims **characterised in that** said handle (110) moves from position 0 to position 1 by being actuated in a rising direction, the position 0 being a down position of the handle (110) and the position 1 being an up position of the handle (110).

## Patentansprüche

1. Schalter mit:
- einem Gehäuse (10), das wenigstens einen feststehenden Kontakt und wenigstens einen beweglichen Kontakt umschließt,
- einer Betätigungsvorrichtung (100), um jeden beweglichen Kontakt zwischen zwei Stellungen zu verschieben, nämlich einer geöffneten Stellung, in der jeder bewegliche Kontakt von jedem feststehenden Kontakt abgerückt ist, und einer geschlossenen Stellung, in der jeder bewegliche Kontakt an jedem feststehenden Kontakt anliegt, wobei die Betätigungsvorrichtung (100) einen Hebel (110) zur Verfügung des Benutzers aufweist, der auf einer Seite des Gehäuses (10) angeordneten Abdeckkappe (120) drehbeweglich gelagert und mit einer Welle (130) verbunden ist, die ein erstes Ritzel (11) antreibt, das auf wenigstens einer Seite (12) des Gehäuses (10) angeordnet ist, um dieses in einer bestimmten Drehrichtung in Drehung zu versetzen, wobei der Hebel (110) und die Abdeckkappe (120) komplementäre Gleitlager (112, 122) aufweist, die miteinander zusammenwirken und Mittel umfassen, um den Weg des Hebels (110) durch zwei Endstellungen zu begrenzen, nämlich einer Position 0, die der geöffneten Stellung jedes beweglichen Kontakts entspricht, und einer Position 1, die der geschlossenen Stellung jedes beweglichen Kontakts entspricht,
- einer Vorrichtung (200) zum Verriegeln des Hebels in seiner Position 0, die einen Riegel (210) umfasst, der ein inneres Ende (211) aufweist und auf dem Hebel (110) solchermaßen drehbeweglich gelagert ist, dass zwei Stellungen eingenommen werden können, nämlich eine eingefahrene Stellung, in der er ein ungehindertes Drehen des Hebels (110) zulässt, und einer ausgefahrene Stellung, in der er mit einem Vorhängeschloss versehen zu werden vermag und in der sein inneres Ende (211) in eine Aufnahme (123) eingeführt ist, die an einem Ende des Gleitlagers (122) der Abdeckkappe (120) vorgesehen ist, um sich zwischen diesem Gleitlager (122) und dem (112) des Hebels (110) einzufügen, um Letzteren in seiner Position 0 zu blockieren,
**dadurch gekennzeichnet, dass** das Gehäuse (10), die Betätigungsvorrichtung (100) und die Verriegelungsvorrichtung (200) Einrichtungen aufweisen, die das Anordnen der Betätigungsvorrichtung (100) und der zugeordneten Verriegelungsvorrichtung (200) rechts oder links am Gehäuse (10) durch dessen Umdrehen solchermaßen erlauben, dass der Benutzer den Hebel (110) weiterhin in derselben Richtung betätigt, um diesen von der Position 0 in die Position 1 und umgekehrt zu bringen, wobei die Einrichtungen umfassen:
- an der Vorderseite der Abdeckkappe (120) ein abnehmbares Teil (124), das mit einer Markierung versehen ist, welche die Position 0 und die Position 1 des Hebels (110) angibt, wobei dieses abnehmbare Teil (124) auf der Abdeckkappe (120) in zwei Positionen angeordnet werden kann je nachdem, ob die Betätigungsvorrichtung (100) rechts oder links angeordnet ist,
- ein auf der Seite (12) des Gehäuses (10) vorgesehenes Drehmittel (13), das sich in einer der Anordnungen der Betätigungsvorrichtung (100) rechts oder links am Gehäuse (10) zwischen die Welle (130) und das erste Ritzel (11) einfügt, damit ungeachtet der Anordnung der Betätigungsvorrichtung (100) bezüglich des Gehäuses (10) das erste Ritzel (11) stets in derselben bestimmten Drehrichtung angetrieben wird, und
- eine weitere Aufnahme (123), die am anderen Ende des Gleitlagers (122) der Abdeckkappe (120) vorgesehen und zur Aufnahme des inneren Endes (211) des Riegels (210) vorgesehen ist, um den Hebel (110) in seiner jeweiligen Endstellung zu blockieren.

2. Schalter nach Anspruch 1,
**dadurch gekennzeichnet, dass** Füllmittel zum Ausfüllen wenigstens einer der Aufnahmen (123) vorgesehen sind, die an den Enden des Gleitlagers (122) der Abdeckkappe (120) vorgesehen sind, um das Verriegeln des Hebels (110) nur in einer seiner beiden Endstellungen 0 und 1 zu gestatten.

3. Schalter nach Anspruch 2,
**dadurch gekennzeichnet, dass** die Füllmittel wenigstens eine Schraube (140) umfassen, die auf der Abdeckkappe geschraubt ist.

4. Schalter nach Anspruch 3,
**dadurch gekennzeichnet, dass** die Abdeckkappe (120) innen rechtwinklig zu wenigstens einer der Aufnahmen (123) einen Gewindekanal (125) aufweist, und dass der Boden (126) der Aufnahme (123) solchermaßen eindrückbar ist, dass jede Schraube (140) in den Gewindekanal (125) eingeschraubt zu werden vermag und den Boden (126) der Aufnahme (123) einzudrücken vermag, um an der Außenseite der Abdeckkappe in Ausfüllung der Aufnahme (123) vorzustehen.

5. Schalter nach Anspruch 2,
**dadurch gekennzeichnet, dass** die Mittel zum Ausfüllen jeder Aufnahme einen teilbaren Zapfen umfassen, der sich innen in der Aufnahme erhebt.

6. Schalter nach einem der Ansprüche 1 bis 5,
**dadurch gekennzeichnet, dass** das Gleitlager (122) der Abdeckkappe (120) von einer gebogenen Rampe gebildet ist, dass das komplementäre Gleitlager (112) des Hebels (110) ein gleichfalls gebogenes Nutmittel ist, und dass an jedem Ende des Nutmittels (112) ein Schlitz (113) vorgesehen ist, dessen eine Seite (114) dazu bestimmt ist, gegen ein Ende der gebogenen Rampe (122) in Anschlag zu kommen, um den Weg des Hebels (110) zu begrenzen.

7. Schalter nach einem der vorhergehenden Ansprüche,
**dadurch gekennzeichnet, dass** das abnehmbare Teil (124) eine Platte ist, die Mittel (124A, 124B) zur Montage in einer auf der Abdeckkappe (120) vorgesehenen Aufnahme (127) umfasst.

8. Schalter nach Anspruch 7,
**dadurch gekennzeichnet, dass** die Montagemittel (124A, 124B) Rastmittel sind.

9. Schalter nach einem der Ansprüche 7 oder 8,
**dadurch gekennzeichnet, dass** der Boden der auf der Abdeckkappe (120) vorgesehenen Aufnahme (127) eine durchgehende Öffnung (127C) aufweist, und die Platte (124) auf ihrer der Abdeckkappe (120) zugewandten Innenseite eine Zunge (124C) trägt, welche die durchgehende Öffnung (127C) beim Einrasten der Platte (124) auf der Abdeckkappe (120) zu durchqueren vermag, um an der Innenseite der Abdeckkappe vorzustehen, wobei die Zunge (124C) ein Hilfsmittel zum Ausrasten der Platte (124) bildet.

10. Schalter nach einem der Ansprüche 1 bis 6,
**dadurch gekennzeichnet, dass** das abnehmbare Teil eine selbstklebende Folie ist, die auf der Vorderseite der Abdeckkappe angebracht ist.

11. Schalter nach einem der vorhergehenden Ansprüche,
**dadurch gekennzeichnet, dass** das auf dem Gehäuse vorgesehene Drehmittel ein zweites Ritzel (13) ist, das ungehindert in das erste Ritzel (11) eingreift, wobei sich die beiden Ritzel (11, 13) in entgegengesetzten Drehrichtungen drehen, wobei die Welle (130) bei einer der Anordnungen der Betätigungsvorrichtung (100) bezüglich des Gehäuses (10) eines (11) der Ritzel anreibt und bei der anderen Anordnung der Betätigungsvorrichtung (100) bezüglich des Gehäuses (10) das andere Ritzel (13) antreibt.

12. Schalter nach einem der vorhergehenden Ansprüche,
**dadurch gekennzeichnet, dass** der Riegel (210) ein äußeres Ende (212) aufweist, das zur Aufnahme eines Vorhängeschlosses ausgebildet ist, wobei dieses äußere Ende (212) in der eingefahrenen Position des Riegels (210) im Hebel (110) verschwindet und in der ausgefahrenen Position des Riegels außen am Hebel (110) vorsteht, um für den Benutzer zugänglich zu sein und um das Vorhängeschloss aufzunehmen.

13. Schalter nach einem der vorhergehenden Ansprüche,
**dadurch gekennzeichnet, dass** der Hebel (110) von der Position 0 in die Position 1 wechselt, indem er in einer nach oben gerichteten Bewegung betätigt wird, da die Position 0 eine untere Position des Hebels (110) und die Position 1 eine obere Position des Hebels (110) ist.
